# FASCICULE DE BREVET EUROPEEN

(11) **EP 1 641 084 B1**
(45) Date de publication et mention de la délivrance du brevet: **18.09.2013**
(21) Numéro de dépôt: 05291930.5
(22) Date de dépôt: 19.09.2005
(51) Int. Cl.: H01R 13/52

(54) **Fiche de connexion électrique modulaire notamment pour sonde de défibrillation monocorps**
Elektrischer Steckverbinder, insbesondere für einstückige Defibrillationssonde
Electrical plug connector specially adapted for single-piece defibrillation sonde

(30) Priorité: 20.09.2004 FR 0409918
(43) Date de publication de la demande: 29.03.2006
(73) Titulaire: ELA MEDICAL, 92120 Montrouge (FR)
(72) Inventeur: Ollivier, Jean-Francois, 91190 Villiers le Bacle (FR)
(74) Mandataire: Dupuis-Latour, Dominique

(56) Documents cités:
- US-A1- 2003 163 171

## Description

L'invention concerne les "dispositifs médicaux actifs", tels que définis par la directive 93/42/CE du 14 juin 1993 du Conseil des communautés européennes, et notamment - mais de manière non limitative - les "dispositifs médicaux implantables actifs" tels que définis par la directive du Conseil 90/385/CE du 20 juin 1990.

Elle sera principalement décrite dans le cadre d'un défibrillateur implantable" ou "cardioverteur implantable", qui est un dispositif implantable chargé de délivrer au coeur des impulsions électriques de haute énergie (c'est-à-dire dépassant notablement l'énergie fournie pour la simple stimulation) pour tenter de mettre fin à une tachyarythmie, étant entendu que ce type d'appareil comprend aussi bien les défibrillateurs/cardioverteurs/stimulateurs ou les défibrillateurs/stimulateurs implantables.

Mais il ne s'agit là que d'un exemple de mise en oeuvre de l'invention, qui est applicable de façon beaucoup plus générale à une très grande variété de dispositifs médicaux actifs, implantables ou non, incluant notamment, outre les prothèses cardiaques : les appareils neurologiques, les pompes de diffusion de substances médicales, les implants cochléaires, les capteurs biologiques implantés, etc.

Ces dispositifs comportent un boîtier généralement désigné "générateur" ou raccordé électriquement et mécaniquement à une ou plusieurs sondes munie(s) d'électrodes dont le rôle est de distribuer au coeur cette énergie de façon appropriée.

Il existe des systèmes de connexion normalisés permettant de garantir l'interchangeabilité des sondes et des générateurs produits par différents fabricants.

Ainsi, le standard dit "IS-1" définit un certain nombre de caractéristiques dimensionnelles et électriques relatives aux sondes de délivrance d'impulsions de stimulation. Pour les sondes de défibrillation ou de cardioversion, où les contraintes électriques sont plus sévères compte tenu de l'énergie élevée devant transiter du générateur à la sonde, un autre standard dit "DF-1" définit les caractéristiques dimensionnelles et électriques du système de connexion.

Dans le cas des sondes dites "monocorps" pourvues à la fois d'électrodes de stimulation (ou de recueil) et d'électrodes de choc, il est prévu par exemple une fiche au standard IS-1 reliée à une électrode distale ventriculaire droite de détection/stimulation, et deux fiches au standard DF-1 reliées à deux électrodes de choc, respectivement une électrode ventriculaire droite et une électrode dite "supraventriculaire" destinée à être positionnée dans la veine cave supérieure pour l'application d'un choc à l'oreillette.

La complexité des sondes est encore appelée à s'accroître à l'avenir, notamment avec le développement des dispositifs multisite et des capteurs intracardiaques tels que les capteurs de pic d'accélération endocavitaire (PEA).

La réalisation de sondes monocorps intégrant toutes ces fonctions devient de plus en plus complexe et conduit, du point de vue de la connectique, à une multiplication des fiches de liaison, avec au surplus des standards différents entre les fiches.

Des travaux sont actuellement en cours pour la définition d'un nouveau standard de connexion pour de telles sondes, qui permettrait avec une fiche unique portant une pluralité de contacts d'assurer simultanément l'établissement des connexions aux diverses bornes du générateur pour tous les niveaux d'énergie, qu'il s'agisse du recueil de signaux de dépolarisation, de l'application d'impulsions de stimulation, ou de l'envoi d'une énergie de choc de cardioversion ou de défibrillation.

Il est notamment envisagé, dans le cadre de ces travaux, de définir un standard où la fiche unique serait de type "isodiamètre", c'est-à-dire de forme cylindrique uniforme destinée à être insérée dans une cavité homologue du générateur, les fonctions d'étanchéité étant assurées par des éléments incorporés à la tête de connecteur de ce dernier, à la différence des standards IS-1 et DF1 qui, au contraire, imposent la présence sur chaque fiche de reliefs d'étanchéité formés sur la gaine isolante souple.

Le US 2003/0163171 décrit une telle fiche de sonde isodiamètre, et une tête de connecteur adaptée.

La réalisation d'une telle fiche isodiamètre à contacts multiples implique cependant la révolution de nombreux problèmes industriels notamment en raison des difficultés de fabrication, compte tenu des faibles dimensions (le diamètre envisagé étant de 3,2 mm seulement) et de la nécessité de réaliser les liaisons électriques entre les contacts de la fiche et les divers conducteurs correspondants de la sonde en respectant les contraintes de sécurité et de fiabilité de ce type de produit, destiné à être implanté chez un patient.

Un autre aspect industriel est la complexité liée au besoin de concevoir et réaliser des fiches adaptées à divers types de sondes d'une gamme de sondes différentes, par exemple des sondes comprenant ou ne comprenant pas de capteur PEA, avec des configurations d'électrodes de stimulation bipolaire ou multipolaire, etc. À chaque type de sonde correspondra une fiche différente, ou un schéma de connexion de fiche différent, rendant plus complexe, et donc plus coûteuse, l'industrialisation de ces fiches.

L'un des buts de l'invention est de remédier à ces divers inconvénients et limitations, en proposant une structure de fiche isodiamètre à contacts multiples qui soit simple à réaliser sur le plan industriel, et qui présente un caractère modulaire permettant, à partir de quelques éléments de base, d'obtenir de façon simple et rapide des fiches différentes ou des schémas de connexion différents sans modification importante de l'outil de production. Ceci permettra l'adoption de ce type de fiche dans le cadre d'un nouveau système de connexion normalisé sans introduire de surcoût par rapport aux systèmes existants (IS-1 et DF-1), tout en garantissant une très grande sécurité sur le patient, avec des performances identiques en termes de fiabilité et de facilités de mise en oeuvre.

La fiche de l'invention est une fiche du type général divulgué par le US 2003/0163171 précité. Elle présente la configuration originale exposée dans la partie caractérisante de la revendication 1. Les sous-revendications visent des formes de réalisation subsidiaires avantageuses.

On va maintenant décrire un exemple de mise en oeuvre du dispositif de l'invention, en référence aux dessins annexés où les mêmes références numériques désignent d'une figure à l'autre des éléments identiques.

La figure 1 est une vue d'ensemble, en perspective, d'une sonde monocorps de défibrillation selon la technique antérieure.

La figure 2 est une vue perspective, agrandie, de l'extrémité proximale de la gaine tubulaire de la sonde de la figure 1 selon la technique antérieure, à l'endroit où cette sonde s'élargit et se divise en une pluralité de conducteurs reliés chacun à une fiche de connexion distincte.

La figure 3 est une vue d'ensemble, en perspective, d'une fiche de connexion isodiamètre multicontact selon l'invention, telle qu'elle est montée à l'extrémité proximale d'une sonde de défibrillation monocorps.

La figure 4 est identique à la figure 3, mais en perspective éclatée.

La figure 5 montre de façon plus précise l'assemblage des diverses pièces élémentaires conductrices et isolantes constituant la fiche de l'invention dans sa partie terminale.

La figure 6 est identique à la figure 5, la broche d'extrémité et les deux pièces élémentaires cylindriques d'extrémité ayant été retirées pour montrer la disposition des autres éléments.

Les figures 7, 8, 9, 10 et 11 sont des vues en coupe transversale des pièces élémentaires cylindriques respectives 120, 130, 140, 150 et 160, dans une configuration assemblée de la fiche, incluant la gaine tubulaire de la sonde avec les divers conducteurs qu'elle inclut.

Les figures 12, 13 et 14 sont des vues en perspective des pièces élémentaires 120 (également 140 ou 160), 110 (également 130 ou 150) et 170, respectivement, ces pièces étant illustrées isolément des divers éléments de la fiche auxquelles elles seront ultérieurement associées.

Sur la figure 1, la référence 10 désigne de façon générale une sonde monocorps de défibrillation selon la technique antérieure.

La partie distale 12 de cette sonde est destinée à être introduite par le réseau veineux dans les deux cavités auriculaire et ventriculaire, de manière à y détecter l'activité cardiaque et appliquer en tant que de besoin un choc de défibrillation ou de cardioversion. Cette sonde est munie à son extrémité proximale 14 de divers éléments de connexion à un générateur approprié, par exemple un générateur du type *Defender* ou *Lyra* fabriqué par ELA Medical, Montrouge, France.

La sonde 10 porte une première électrode de choc 16, destinée à venir se placer dans le ventricule droit et constituant par exemple la borne négative d'application du potentiel de défibrillation ou de cardioversion. Cette électrode de choc ventriculaire est reliée par un conducteur de liaison 18 à une borne 20 de connexion au générateur, typiquement une borne au standard DF-1.

La sonde 10 porte également sur sa partie distale 12 une deuxième électrode de choc 22, qui est une électrode dite "supraventriculaire" destinée à être positionnée dans la veine cave supérieure pour l'application d'un choc à l'oreillette ; cette électrode supraventriculaire 22 est reliée par un autre conducteur 24 à une autre borne 26 de connexion au générateur, typiquement également au standard DF-1.

La sonde 10 est également pourvue d'une électrode d'extrémité 28, qui est une électrode de détection/stimulation destinée à être positionnée au fond de la cavité ventriculaire droite. Cette électrode 28 est reliée par un conducteur 30 à une borne 32 de liaison au stimulateur, typiquement au standard IS-1.

La figure 2 montre plus précisément la configuration des trois conducteurs 18, 24 et 30 dans l'extrémité tubulaire distale 12 de la sonde.

Les conducteurs 18 et 24, qui doivent transmettre l'énergie de défibrillation ou de cardioversion, sont des microcâbles possédant leur isolant propre, respectivement 38 et 40, par exemple en ETFE. Le conducteur 30, quant à lui, est un conducteur creux, par exemple un conducteur bobiné, avec en son centre une lumière 34 permettant l'introduction d'un stylet pour le guidage de l'extrémité 12 par le praticien dans le réseau veineux au moment de l'implantation de la sonde.

Ces trois conducteurs sont logés à l'intérieur d'une gaine tubulaire 36 en matériau souple isolant tel qu'un silicone, matériau présentant d'excellentes propriétés de résistance à la fatigue. En revanche, il serait difficile à faire pénétrer tel quel dans le réseau veineux, et pour cette raison, la gaine 36 est enveloppée extérieurement d'un revêtement 42 en matériau à faible coefficient de frottement, par exemple en polyuréthanne.

La présent invention propose une fiche de connexion électrique adaptée notamment (mais non exclusivement) à un type de sonde tel que l'on vient de décrire.

Dans la fiche de l'invention, les fiches unipolaires séparées 20, 26 et 32 sont remplacées par une unique fiche multipolaire cylindrique, enfichable d'un seul geste dans le connecteur homologue du générateur. Cet enfichage assurera simultanément le raccordement électrique des diverses électrodes de la sonde aux bornes correspondantes du générateur.

On verra également que cette sonde permet d'augmenter aisément le nombre de contacts portés par la même fiche, ce qui constitue un aspect particulièrement intéressant compte tenu du besoin accru de connectivité des appareils récents, avec la multiplication des électrodes portés par une même sonde et également l'intégration de capteurs à la sonde (par exemple un capteur de signal PEA d'accélération endocavitaire).

Les figures 3 et 4 sont des vues d'ensemble de la fiche selon l'invention, respectivement sous forme assemblée et en vue éclatée.

Cette fiche 44 est une fiche multipolaire dont l'extrémité libre porte un contact axial 46 traversé par une lumière 48 permettant l'introduction d'un stylet lors de l'implantation de la sonde (cette lumière 48 ayant la même fonction que la lumière 34 de la sonde 14 de l'art antérieur illustrée figures 1 et 2).

Entre ce contact axial 46 et une partie gainée isolante 50 de raccordement à la gaine 42 s'étendent une pluralité de contacts annulaires successifs 52, 54, 56 séparés entre eux par des régions isolantes 58, 60 et du contact axial 46 par une région isolante 62. L'ensemble des contacts 52, 54, 56 et des régions isolantes 58, 60 62 forme un ensemble cylindrique extérieurement lisse, "isodiamètre", destiné à être introduit dans une cavité cylindrique homologue du connecteur du générateur (non représenté), d'une manière semblable à celle exposée dans le US 2003/0163171 précité.

À la différence des standards IS-1 et DF-1, la fiche ne porte pas d'élément d'étanchéité tels que des reliefs circulaires (comme sur les fiches illustrées figure 1), cette fonction étant réalisée par des éléments appropriés situés à l'intérieur de la cavité de la tête de connecteur du générateur. Ceci permet de disposer d'une surface cylindrique lisse et rigide, le gradient de raideur entre cette partie rigide et la gaine flexible 42 étant géré par le manchon isolant de liaison 50.

Concrètement, et de façon caractéristique de l'invention, comme illustré figure 4 les divers éléments de la partie cylindrique rigides sont constitués d'un empilement de pièces en forme de bagues circulaires alternativement conductrices et isolantes.

Plus précisément, dans l'exemple illustré d'une fiche comportant trois contacts annulaires et un contact axial, on trouve sept pièces empilées, à savoir: une première pièce isolante 110 assurant la transition avec le manchon 50 ; une première pièce conductrice 120 constituant le premier contact annulaire 52 ; une deuxième pièce isolante 130 ; une deuxième pièce conductrice 140 constituant le deuxième contact annulaire 54 ; une troisième pièce isolante 150 ; une troisième pièce conductrice 160 constituant le troisième contact annulaire 56 ; et une quatrième pièce isolante 170 isolant ce troisième contact annulaire du contact axial 46.

Ces pièces successives 110 à 170, qui seront décrites plus en détail par la suite en référence aux figures 5 à 14, présentent diverses caractéristiques permettant de solidariser mécaniquement entre elles les différentes pièces et d'assurer le raccordement électrique aux différents fils de liaison 18, 24, 30 situés à l'intérieur de la gaine 36, tout en assurant une solidarisation étanche avec celle-ci de manière à constituer de bout en bout une sonde monobloc présentant un degré élevé d'isolement électrique et de robustesse mécanique.

Comme illustré notamment figures 5 et 6, les pièces conductrices 120, 140 et 160 présentent extérieurement des orifices 126, 146 et 166 permettant d'accéder aux fils de liaison situés dans la gaine aboutissant à l'intérieur de la fiche, tandis que les pièces isolantes 110, 130 et 170 sont pourvues de canaux radiaux 116, 136, 156 et 176 faisant fonction de canal de fuite pour permettre l'éventage lors de l'injection d'une colle sous pression à l'intérieur de la fiche pour l'assemblage final des différentes pièces.

Comme on peut le voir plus précisément figure 6, il est prévu pour le montage des différentes pièces de l'empilement une ou plusieurs piges 180, 182 orientées axialement et traversant l'ensemble des pièces de l'empilement, pour permettre l'alignement angulaire précis de ces différentes pièces. De plus, l'ajustement entre les piges et les alésages correspondants des différentes pièces est avantageusement choisi de manière à permettre un assemblage permettant aux différentes pièces empilées de rester assemblées entre elles du seul fait de l'emmanchement serré des piges, avant même l'injection de la colle permettant le scellement définitif des pièces en position.

Le contact axial 46 (visible figures 4 et 5) est quant à lui rapporté, par exemple par vissage, sur une douille 184 (visible figures 4 et 6) reliée mécaniquement et électriquement, par exemple par sertissage, au conducteur 30 situé à l'intérieur de la gaine 36. Un épaulement périphérique 186 permet d'ajuster axialement la position de la douille 184 avant mise en place de la pièce isolante frontale 170 (décrite plus loin en référence à la figure 14).

Pour les pièces conductrices 120, 140, 160 et 46, il est possible d'utiliser un acier inox nuance 316 L ou LVM, et pour les pièces isolantes 110, 130 et 170, un matériau de synthèse tel que le *Tecothane,* qui est un dérivé de polyuréthanne isolant et rigide.

Les figures 7 à 14 montrent plus en détail la structure des différentes pièces conductrices 120, 140 et 160 et des pièces isolantes 110, 130, 150 et 170.

La première pièce conductrice 120, illustrée figure 7 en coupe par un plan radial et isolément en perspective figure 12, comprend : un évidement central 122 permettant de loger la gaine tubulaire 36 ; deux alésages 124 aptes à recevoir avec ajustement emmanché les piges de centrage 180 et 182 ; un orifice 126 d'accès au fil conducteur 18 situé à l'intérieur de la gaine tubulaire 36 ; et un canal de transfert de colle 128 dont le rôle sera expliqué plus loin.

La liaison électrique entre la pièce conductrice 120 et le fil 18 est réalisée par l'intermédiaire d'un insert 192, qui est avantageusement une pièce en matériau conducteur logée dans un évidement de dimensions homologues ménagé dans la gaine tubulaire 36. Cet insert est électriquement relié côté interne au fil conducteur 18, par exemple par sertissage de l'insert au fil conducteur lors du montage de la fiche ; l'insert est ensuite introduit dans le logement homologue de la gaine tubulaire 36 (qui est en matériau souple) par déformation élastique, une fente longitudinale étant prévue pour le passage du fil 18 émergeant de l'insert vers le corps de sonde en direction distale.

La liaison mécanique et électrique de l'insert 192 à la pièce métallique 120 est ensuite formée, avantageusement par soudure laser, au travers de l'orifice d'accès 126.

Les deuxième et troisième pièces conductrices 140 et 160 ont une structure comparable à celle de la première pièce conductrice 120, si ce n'est la position angulaire des orifices d'accès aux fils conducteurs, respectivement 126, 146 et 166.

Ainsi, la troisième pièce conductrice 160, illustré figure 11, comprend : un évidement central logeant la gaine 36 ; deux alésages aptes à recevoir les piges 180 et 182 ; un orifice 166 d'accès à un insert 194 serti sur le fil 24 situé dans la gaine 36 ; et un canal de transfert de colle 168. La liaison électrique et mécanique de la pièce conductrice 160 à l'insert 194 est réalisée par soudure laser à ce dernier via l'orifice d'accès 166.

En ce qui concerne la deuxième pièce conductrice 140, illustrée figure 9, celle-ci comprend, de la même façon : un évidement central logeant la gaine 36 ; deux alésages aptes à recevoir les piges 180 et 182 ; un orifice d'accès 146 ; et un canal de transfert de colle 148.

Toutefois, dans l'exemple particulier illustré, cette pièce 140 n'est pas directement reliée à l'un des fils conducteurs situés à l'intérieur de la gaine ; elle est simplement reliée électriquement en dérivation sur la pièce 160, cette dérivation étant avantageusement réalisée par l'intermédiaire de l'une des piges, par exemple la pige 182, en choisissant pour celle-ci un matériau conducteur. Il s'agit d'une configuration dite "tripolaire" ou "pseudo-quadripolaire", c'est-à-dire avec une fiche à quatre contacts pour une sonde ne comportant que trois conducteurs, avec donc deux contacts montés en dérivation.

Dans le cas d'une configuration "quadripolaire vraie", c'est-à-dire d'une fiche à quatre contacts montés sur une sonde à quatre conducteurs, il suffirait d'utiliser l'orifice d'accès 146 pour relier électriquement et mécaniquement le corps de la pièce 140 à un quatrième conducteur situé à l'intérieur de la gaine tubulaire 36 - par exemple un conducteur relié à un capteur intégré à la sonde.

On va maintenant décrire les pièces isolantes 110, 130, 150 et 170, en référence aux figures 8, 10, 13 et 14. Les figures 8 et 10 illustrent les pièces 130 et 150 en coupe par un plan radial, tandis que les figures 13 et 14 sont des perspectives des pièces 110 et 170 prises isolément (les pièces 130 et 150 étant identiques à la pièce 110 de la figure 13).

Chacune des pièces, par exemple la pièce 110 illustrée figure 13, comporte : un évidement central 112 logeant la gaine 36 ; deux alésages 114 recevant les piges 180 et 182 ; un canal de fuite 116 utilisé lors de l'injection de colle sous pression ; et un passage 117 permettant l'expansion de la colle depuis un canal de transfert de colle 118 vers l'intervalle subsistant entre la paroi interne de l'évidement central et la surface externe de la gaine tubulaire.

Pour les pièces 130, 150 et 170, les canaux de fuite sont respectivement référencés 136, 156 et 176, les passages d'expansion de la colle 137, 157 et 177, et les canaux de transfert de colle 138, 158 et 178.

En ce qui concerne la pièce isolante d'extrémité 170, celle-ci, illustrée figure 14, comporte : un évidement central 172 destiné à loger la partie libre de la gaine tubulaire ; deux alésages 174 recevant les piges ; un canal de fuite 176 utilisé lors de l'injection de colle sous pression ; et un passage 177 permettant l'expansion de la colle depuis un canal de transfert de colle 178. La pièce 170 comporte également une ouverture centrale 188 de diamètre plus réduit, pourvue intérieurement d'un lamage 190 coopérant avec l'épaulement périphérique 186 de la douille 184 (figure 6)

À la différence des pièces conductrices où le jeu est le plus faible possible entre l'évidement central et la gaine tubulaire 36 logée dans cet évidement central, dans les pièces isolantes un intervalle important subsiste entre l'évidement et la gaine, comme on peut le voir en 139 et 159 sur les figures 8 et 10. Ceci permettra un scellement par collage des différentes pièces constituant la fiche : à cet effet, au moyen d'une aiguille introduite axialement par l'arrière de la pièce 110 dans l'alignement de canaux de transfert de colle 118, 128 ... jusqu'au canal 178 de la pièce 170, un opérateur introduit de la colle sous pression, par exemple une colle silicone biocompatible classique. Cette colle vient ainsi remplir le volume du canal, 178 puis du canal 177 et, au fur et à mesure de l'injection, va se scinder en deux pour venir entourer l'intervalle subsistant entre l'évidement central et la gaine tubulaire, ces deux fronts de colle venant ensuite se rejoindre en un point diamétralement opposé, c'est-à-dire à l'endroit du canal de fuite 116. Ce canal de fuite joue ici un double rôle d'éventage (pour permettre la progression du front de colle) et de témoin d'injection : en effet, dès que la colle ressort par ce canal 116, l'opérateur a la certitude que l'injection de colle dans cette pièce 110 a été complètement réalisée.

L'opérateur recule ensuite légèrement l'aiguille pour que son extrémité vienne déboucher à l'endroit du canal 128, et réitère l'opération pour progressivement garnir l'intervalle subsistant entre la gaine et la cavité 122 de la pièce 120, jusqu'à voir la colle ressortir par l'orifice d'éventage 126. Et ainsi de suite pour l'injection de colle dans les pièces successives 130, 140 ... jusqu'à la pièce d'extrémité 170, où la sortie de colle par le canal de fuite 176 fera office de témoin de fin d'injection.

Le durcissement de la colle solidarise définitivement les différentes pièces, qui vont ainsi donner une fiche monobloc particulièrement robuste et parfaitement étanche.

Comme on pourrait aisément le comprendre, la structure de la fiche peut être aisément modifiée en partant des mêmes éléments de base, par exemple en ajoutant/retirant une pièce conductrice et une pièce isolante pour obtenir une fiche à cinq/trois contacts au lieu de quatre, en modifiant le schéma de connexion des différents contacts au fil de liaison interne de la sonde en fonction du type de sonde, etc. Cette souplesse de mise en oeuvre contribue à une très grande modularité du système et à d'importantes économies tant au stade de la conception que de la fabrication.

## Revendications

1. Une fiche de connexion électrique (44), montée à l'extrémité terminale d'un câble comportant des fils de liaison (18, 24, 30) s'étendant longitudinalement à l'intérieur d'une gaine tubulaire (36) en matériau souple isolant, cette fiche étant une fiche cylindrique rigide comportant :
- à sa surface, une pluralité de contacts annulaires (52, 54, 56) répartis axialement, reliés chacun à un fil de liaison respectif (18, 24) et séparés par des régions isolantes intercalaires (58, 60, 62) ;
- à son extrémité libre, une broche axiale reliée à un fil de liaison respectif (30) et définissant un contact axial (46) ; et
- un empilement axial de pièces élémentaires cylindriques (110, 120, 130, 140, 150, 160, 170) comportant, en alternance :
• des pièces élémentaires conductrices (120, 140, 160) définissant respectivement lesdits contacts annulaires (52, 54, 56) en surface de la fiche, et
• des pièces élémentaires isolantes (110, 130, 150, 170) définissant respectivement lesdites régions isolantes intercalaires (58, 60, 62),
chacune desdites pièces élémentaires cylindriques (110, 120, 130, 140, 150, 160, 170) comprenant un évidement central (112, 122) s'étendant axialement de part en part de la pièce et apte à loger ladite gaine tubulaire (36),
et ladite broche axiale (46) étant rapportée à l'extrémité libre de l'empilement,
fiche **caractérisée en ce qu'**elle comprend des moyens d'alignement axial et angulaire des différentes pièces élémentaires de l'empilement, ces moyens comprenant au moins un pige (180, 182) s'étendant axialement, emmanchée dans un alésage de section homologue (114, 124, 174) formé dans chacune des pièces élémentaires (110, 120, 130, 140, 150, 160, 170).

2. La fiche de la revendication 1, où au moins certaines des pièces élémentaires comprennent un canal de transfert (118, 128, 138, 148, 158, 168, 178) d'une colle injectée sous pression, ce canal de transfert s'étendant axialement de part en part de la pièce.

3. La fiche de la revendication 2, où au moins certaines (130, 150, 170) des pièces élémentaires qui comprennent un canal de transfert de colle comprennent également un passage (117, 137, 157, 177) s'étendant radialement entre le canal de transfert et l'évidement central, apte à permettre l'expansion de la colle sous pression depuis le canal de transfert (118, 138, 158, 178) jusqu'à l'intervalle (139, 159) subsistant entre la paroi interne de l'évidement central et la surface externe de la gaine tubulaire (36) logée dans cet évidement.

4. La fiche de la revendication 3, où au moins certaines (130, 150, 170) des pièces élémentaires comprennent également un canal de fuite (136, 156, 176) s'étendant radialement entre l'évidement central et l'environnement extérieur et apte à permettre l'éventage du volume situé entre la paroi interne de l'évidement central et la surface externe de la gaine tubulaire logée dans cet évidement.

5. La fiche de la revendication 1, où au moins certaines des pièces élémentaires conductrices (120, 140, 160) comprennent un orifice d'accès (126, 146, 166) s'étendant radialement entre l'évidement central et l'environnement extérieur et apte à permettre l'accès, pour établissement d'une liaison électrique, à un fil de liaison respectif (18, 24) situé dans la gaine tubulaire à proximité de l'orifice d'accès.

6. La fiche de la revendication 5, comprenant un pont de matière conductrice formé dans ledit orifice d'accès (126, 146, 166), pour relier électriquement la pièce élémentaire conductrice audit fil de liaison respectif (18, 24) situé dans la gaine tubulaire à proximité de l'orifice d'accès.

7. La fiche de la revendication 6, où ledit pont de matière conductrice est formé par soudage laser opéré depuis l'extérieur de la fiche.

8. La fiche de la revendication 5, où ledit fil de liaison (18, 24) porte, dans sa partie située à proximité de l'orifice d'accès (126, 166), un insert (192, 194) en matériau conducteur logé dans un évidement de la gaine tubulaire de dimensions homologues, cet insert étant électriquement relié audit fil de liaison respectif côté intérieur, et affleurant la surface de la gaine tubulaire côté extérieur.

9. La fiche de la revendication 1, comprenant à son extrémité terminale une douille axiale (184) reliée à un fil de liaison respectif (30), et une broche (46) formant ledit contact axial de la fiche, rapportée sur la douille axiale.

10. La fiche de la revendication 9, dans lequel la pièce élémentaire terminale de l'empilement (170) comporte une ouverture axiale (188) entourée sur sa face interne d'un lamage (190) apte à coopérer avec un épaulement périphérique (186) formé sur la douille axiale (184) pour la retenue axiale de celle-ci.

11. La fiche de la revendication 1, dans laquelle au moins une pige (182) est une pige conductrice de mise en court-circuit d'au moins deux pièces élémentaires conductrices (140, 160).

12. Une sonde de défibrillation monocorps comportant une gaine tubulaire en matériau souple isolant, cette gaine étant pourvue à son extrémité distale d'une pluralité d'électrodes (16, 22, 28) de choc et/ou de stimulation/ détection reliées à des fils de liaison respectifs (18, 24, 30) s'étendant longitudinalement à l'intérieur de la gaine, et à son extrémité proximale d'une fiche de connexion à un générateur d'impulsions,
sonde **caractérisée en ce que** ladite fiche est une fiche de connexion électrique (44) selon l'une des revendications 1 à 11.

## Patentansprüche

1. Elektrischer Verbindungsstecker (44), der an einem Anschlussende eines Kabels montiert ist, das Verbindungsdrähte (18, 24, 30) enthält, die sich in Längsrichtung innerhalb einer schlauchförmigen Hülle (36) aus einem isolierenden, nachgiebigen Material erstrecken, wobei dieser Stecker ein starrer zylindrischer Stecker ist, der Folgendes umfasst:
- auf seiner Oberfläche mehrere ringförmige Kontakte (52, 54, 56), die axial verteilt sind und jeweils mit einem entsprechenden Verbindungsdraht (18, 24) verbunden sind und durch dazwischen eingefügte isolierende Bereiche (58, 60, 62) getrennt sind;
- an seinem freien Ende einen axialen Stift, der mit einem entsprechenden Verbindungsdraht (30) verbunden ist und einen axialen Kontakt (46) bildet; und
- einen axialen Stapel von zylindrischen elementaren Teilen (110, 120, 130, 140, 150, 160, 170), die abwechselnd enthalten:
• leitende elementare Teile (120, 140, 160), die jeweils ringförmige Kontakte (52, 54, 56) an der Oberfläche des Steckers definieren, und
• isolierende elementare Teile (110, 130, 150, 170), die jeweils dazwischen eingefügte isolierende Bereiche (58, 60, 62) definieren,
wobei jedes der zylindrischen elementaren Teile (110, 120, 130, 140, 150, 160, 170) eine mittige Aussparung (112, 122) aufweist, die sich axial beiderseits des Teils erstreckt und die schlauchförmige Hülle (36) aufnehmen kann,
und wobei der axiale Stift (46) mit dem freien Ende des Stapels verbunden ist,
wobei der Stecker **dadurch gekennzeichnet ist, dass** er Mittel für eine Axial- und Winkelausrichtung der verschiedenen elementaren Teile des Stapels umfasst, wobei diese Mittel wenigstens einen Stab (180, 182) umfassen, der sich axial erstreckt und mit einer Bohrung (114, 124, 174) mit homologen Querschnitt, die in jedem der elementaren Teile (110, 120, 130, 140, 150, 160, 170) gebildet ist, verbunden ist.

2. Stecker nach Anspruch 1, wobei wenigstens einige der elementaren Teile einen Kanal (118, 128, 138, 148, 158, 168, 178) für den Transport eines unter Druck eingespritzten Klebstoffs umfassen, wobei sich dieser Transportkanal axial beiderseits des Teils erstreckt.

3. Stecker nach Anspruch 2, wobei wenigstens Bestimmte (130, 150, 170) der elementaren Teile, die einen Klebstofftransportkanal aufweisen, außerdem einen Durchgang (117, 137, 157, 177) aufweisen, der sich radial zwischen dem Transportkanal und der mittigen Aussparung erstreckt und die Ausdehnung des Klebstoffs unter Druck von dem Transportkanal (118, 138, 158, 178) bis zu dem Zwischenraum (139, 159), der sich zwischen der Innenwand der mittigen Aussparung und der äußeren Oberfläche der in dieser Aussparung vorhandenen schlauchförmigen Hülle (36) befindet, ermöglichen kann.

4. Stecker nach Anspruch 3, wobei wenigstens Bestimmte (130, 150, 170) der elementaren Teile außerdem einen Entleerungskanal (136, 156, 176) aufweisen, der sich radial zwischen der mittigen Aussparung und der äußeren Umgebung erstreckt und dafür ausgelegt ist, die Entleerung des Volumens, das sich zwischen der Innenwand der mittigen Aussparung und der äußeren Oberfläche der in dieser Aussparung vorhandenen schlauchförmigen Hülle befindet, zu ermöglichen.

5. Stecker nach Anspruch 1, wobei wenigstens Bestimmte der leitenden elementaren Teile (120, 140, 160) Zugangsöffnungen (126, 146, 166) umfassen, die sich radial zwischen der mittigen Aussparung und der äußeren Umgebung erstrecken und dafür ausgelegt sind, einen Zugang für die Herstellung einer elektrischen Verbindung mit einem jeweiligen Verbindungsdraht (18, 24), der sich in einer schlauchförmigen Hülle in der Nähe der Zugangsöffnung befindet, zu ermöglichen.

6. Stecker nach Anspruch 5, der eine Brücke aus leitendem Material umfasst, die in der Zugangsöffnung (126, 146, 166) gebildet ist, um das leitende elementare Teil mit dem entsprechenden Verbindungsdraht (18, 24), der sich in der schlauchförmigen Hülle in der Umgebung in der Zugangsöffnung befindet, elektrisch zu verbinden.

7. Stecker nach Anspruch 6, wobei die Brücke aus leitendem Material durch Laserschweißen, das von außerhalb des Steckers erfolgt, gebildet ist.

8. Stecker nach Anspruch 5, wobei der Verbindungsdraht (18, 24) in seinem Teil, der sich in der Nähe der Zugangsöffnung (126, 166) befindet, einen Einsatz (192, 194) aus einem Leitermaterial trägt, der sich in einer Aussparung der schlauchförmigen Hülle mit homologen Abmessungen befindet, wobei dieser Einsatz mit dem entsprechenden Verbindungsdraht auf der Innenseite elektrisch verbunden ist und mit der Oberfläche der schlauchförmigen Hülle auf der Außenseite bündig ist.

9. Stecker nach Anspruch 1, der an seinem Anschlussende eine axiale Hülse (184) umfasst, die mit einem entsprechenden Verbindungsdraht (30) verbunden ist, und einen Stift (46) umfasst, der den axialen Kontakt des Steckers bildet und mit der axialen Hülse verbunden ist.

10. Stecker nach Anspruch 9, wobei das elementare Abschlussteil des Stapels (170) eine axiale Öffnung (188) aufweist, die an ihrer Innenfläche von einer Stütze (190) umgeben ist, die mit einer Umfangsschulter (186) zusammenwirken kann, die an der axialen Hülse (184) gebildet ist, um diese axial zu halten.

11. Stecker nach Anspruch 1, wobei wenigstens ein Stab (182) ein leitender Stab ist, um wenigstens zwei leitende elementare Teile (140, 160) kurzzuschließen.

12. Einteilige Defibrillationssonde, die eine schlauchförmige Hülle aus einem isolierenden, nachgiebigen Material umfasst, wobei diese Hülle an ihrem distalen Ende mit mehreren Stoß- und/oder Stimulations-/Detektions-Elektroden (16, 22, 28) versehen ist, die mit entsprechenden Verbindungsdrähten (18, 24, 30) verbunden sind, die sich longitudinal in der Hülle erstrecken, und an ihrem proximalen Ende mit einem Stecker für die Verbindung mit einem Impulsgenerator versehen ist,
wobei die Sonde **dadurch gekennzeichnet ist, dass** der Stecker ein elektrischer Verbindungsstecker (44) nach einem der Ansprüche 1 bis 11 ist.

## Claims

1. An electric connector plug (44), mounted at the terminal end of a cable including connecting wires (18, 24, 30) extending longitudinally inside a tubular sheath (36) made of insulating flexible material, said plug being a rigid cylindrical plug including :
- at its surface, a plurality of annular contacts (52, 54, 56) distributed axially, each being connected to a respective connecting wire (18, 24) and separated by intermediate insulating regions (58, 60, 62) ;
- at its free end, an axial pin connected to a respective connecting wire (30) and defining an axial contact (46) ; and
- an axial stack of cylindrical elementary parts (110, 120, 130, 140, 150, 160, 170) comprising, in alternation:
• conductive elementary parts (120, 140, 160) defining said annular contacts (52, 54, 56), respectively, at the surface of the plug, and
• insulating elementary parts (110, 130, 150, 170) defining said intermediate insulating regions (58, 60, 62), respectively,
each of said cylindrical elementary parts (110, 120, 130, 140, 150, 160, 170) comprising a central recess (112, 122) extending axially right through the part and adapted to accommodate said tubular sheath (36), and said axial pin (46) being added at the free end of the stack,
said plug being **characterized in that** it comprises means for axial and angular alignment of the various elementary parts of the stack, such means comprising at least one gauge rod (180, 182) extending axially, fitted in a bore of homologous cross-section (114, 124, 174) formed in each of the elementary parts (110, 120, 130, 140, 150, 160, 170).

2. The plug of claim 1, wherein at least some of the elementary parts comprise a transfer duct (118, 128, 138, 148, 158, 168, 178) for an adhesive injected under pressure, said transfer duct extending axially right through the part.

3. The plug of claim 2, wherein at least some (130, 150, 170) of the elementary parts that comprise an adhesive transfer duct also comprise a passage (117, 137, 157, 177) extending radially between the transfer duct and the central recess, adapted to allow the expansion of the adhesive under pressure from the transfer duct (118, 138, 158, 178) to the interval (139, 159) remaining between the inner wall of the central recess and the outer surface of the tubular sheath (36) accommodated in this recess.

4. The plug of claim 3, wherein at least some (130, 150, 170) of the elementary parts also comprise a leakage duct (136, 156, 176) extending radially between the central recess and the external environment and adapted to allow the venting of the volume located between the inner wall of the central recess and the outer surface of the tubular sheath accommodated in this recess.

5. The plug of claim 1, wherein at least some of the conductive elementary parts (120, 140, 160) comprise an access port (126, 146, 166) extending radially between the central recess and the external environment and adapted to allow the access, for establishment of an electric connection, to a respective connecting wire (18, 24) located in the tubular sheath near the access port.

6. The plug of claim 5, comprising a bridge of conductive material formed in said access port (126, 146, 166), to connect electrically the conductive elementary part to said respective connecting wire (18, 24) located in the tubular sheath near the access port.

7. The plug of claim 6, wherein the bridge of conductive material is formed by laser welding operated from the outside of the plug.

8. The plug of claim 5, wherein the connecting wire (18, 24) has, in its portion located near the access port (126, 166), an insert (192, 194) made of conductive material, accommodated in a recess of the tubular sheath of homologous dimensions, said insert being electrically connected to said respective connecting wire on the inner side, and being flush with the surface of the tubular sheath on the outer side.

9. The plug of claim 1, comprising at its terminal end an axial bush (184) connected to a respective connecting wire (30), and a pin (46) forming said axial contact of the plus, added on the axial bush.

10. The plug of claim 9, wherein the terminal elementary part of the stack (170) includes an axial opening (188) surrounded on its inner face with a spot-face (190) adapted to cooperate with a peripheral shoulder (186) formed on the axial bush (184) for the axial holding of the latter.

11. The plug of claim 1, wherein at least one gauge rod (182) is a conductive gauge rod for shorting out at least two conductive elementary parts (140, 160).

12. A single-piece defibrillation lead including a tubular sheath made of insulating flexible material, said sheath being provided at its distal end with a plurality of electrodes (16, 22, 28) for shock and/or stimulation / detection, connected to respective connecting wires (18, 24, 30) extending longitudinally inside the sheath, and at its proximal end with a plug for the connection to a pulse generator,
said lead being **characterized in that** said plug is an electric connector plug (44) according to one of claims 1 to 11.
